# EUROPÄISCHE PATENTSCHRIFT

(11) **EP 1 711 662 B1**
(45) Veröffentlichungstag und Bekanntmachung des Hinweises auf die Patenterteilung: **08.08.2007**
(21) Anmeldenummer: 04802777.5
(22) Anmeldetag: 19.11.2004
(51) Int. Cl.: E02F 9/22, E02F 9/12

(54) **HYDRAULISCHE STEUERANORDNUNG**
HYDRAULIC CONTROL SYSTEM
DISPOSITIF DE COMMANDE HYDRAULIQUE

(30) Priorität: 27.11.2003 DE 10355329
(43) Veröffentlichungstag der Anmeldung: 18.10.2006
(73) Patentinhaber: Bosch Rexroth AG, 70184 Stuttgart (DE)
(72) Erfinder: KAUSS, Wolfgang, F-69340 Francheville (FR); GUYARD, Vincent, F-69100 Villeurbanne (FR)
(74) Vertreter: Winter, Brandl, Fürniss, Hübner Röss, Kaiser, Polte Partnerschaft Patent- und Rechtsanwaltskanzlei
(86) Internationale Anmeldenummer: PCT/DE2004/002565
(87) Internationale Veröffentlichungsnummer: WO 2005/052268

(56) Entgegenhaltungen:
- EP-A- 0 603 421
- DE-A1- 19 833 489
- US-B1- 6 474 064
- PATENT ABSTRACTS OF JAPAN Bd. 1997, Nr. 03, 31. März 1997 (1997-03-31) & JP 08 312602 A (UCHIDA YUATSU KIKI KOGYO KK), 26. November 1996 (1996-11-26)

## Beschreibung

Die Erfindung betrifft eine hydraulische Steueranordnung zur Ansteuerung eines Arbeitswerkzeuges eines mobilen Arbeitsgeräts gemäß dem Oberbegriff des Patentanspruchs 1.

Derartige Steueranordnungen werden beispielsweise bei Baggern, Baggerladern eingesetzt, um einen Ausleger und eine daran angelenkte Schaufel zu betätigen. Die Betätigung dieser Arbeitswerkzeuge erfolgt mittels Hydraulikzylindern, deren Druckräume über einen Steuerblock mit einer Verstellpumpe oder einem Tank verbindbar sind. Ein Problem bei derartigen Arbeitsmaschinen besteht darin, dass am Ende einer Bewegung des Arbeitswerkzeuges dessen vergleichsweise große Masse abgebremst werden muss. So treten beispielsweise beim seitlichen Verschwenken eines Auslegers eines Baggerladers um eine Vertikalachse am Ende der Schwenkbewegung Schwingungen auf, die es dem. Fahrer erschweren, die Schaufel in die von ihm gewünschte Position zu bringen.

Diese Schwingungen werden durch die während des Abbremsvorganges abzubauende kinetische Energie verursacht, über die die Hydraulikzylinder des Arbeitsgerätes mit einer Kraft beaufschlagt werden, die entgegen der Richtung wirkt, in der die Hydraulikzylinder bei der Schwenkbewegung beaufschlagt waren. Es entsteht eine Schwingung, die solange anhält, bis die kinetische Energie innerhalb des Hydrauliksystems abgebaut ist.

Zur Vermeidung derartiger Schwingungen wird in der US 6,474 064 B1 ein Schwingungsdämpfungsmodul vorgeschlagen, bei dem der sich während des Abbremsens des Arbeitswerkzeugs aufbauende Druck in einer Ablaufleitung zwischen dem Hydraulikzylinder und dem Steuerblock über eine Ventilanordnung zu einer Niederdruckseite, im vorliegenden Fall zu einer Vorlaufleitung zwischen dem Steuerblock und dem Hydraulikzylinder abgebaut werden kann. Dadurch wird die Druckdifferenz im Vorlauf und im Ablauf verringert, so dass die eingangs genannten Schwingungen gedämpft werden.

Die in der US 6,474 064 B1 eingesetzte Ventilanordnung des Schwingungsdämpfungsmoduls hat ein die Vorlauf- und die Ablaufleitung verbindendes Dämpfungsventil, das über eine Feder in Schließrichtung vorgespannt ist und dessen entgegengesetzt wirksame Steuerräume mit einer Druckdifferenz beaufschlagbar sind, die dem Druckabfall über einem in der Vorlaufleitung bzw. der Ablaufleitung angeordneten Rückschlagventil entsprechen.

Solange das Arbeitswerkzeug beschleunigt oder mit konstanter Geschwindigkeit bewegt wird, wird dieses Dämpfungsventil durch die Druckdifferenz über dem Sperrventil des Vorlaufs in seine Schließstellung beaufschlagt. Beim Abbremsen des Auslegers und beim Auftreten der vorbeschriebenen Reaktionskräfte wird das Dämpfungsventil über die im Druckmittelablauf über dem darin angeordneten Rückschlagventil entstehenden Druckabfall in eine Öffnungsposition gebracht, in der der Druckmittelvorlauf und der Druckmittelrücklauf miteinander verbunden sind - die Schwingungen werden gedämpft und sehr schnell abgebaut.

Nachteilig bei dieser bekannten Lösung ist, dass ein erheblicher vorrichtungstechnischer Aufwand erforderlich ist, da sowohl in der Vorlauf- als auch in der Rücklaufleitung zwei Rückschlagventile und das beiden Leitungen zugeordnete Dämpfungsventil vorgesehen und über eine komplexe Kanalführung miteinander verbunden werden müssen.

Dem gegenüber liegt der Erfindung die Aufgabe zugrunde, eine hydraulische Steueranordung zur Ansteuerung eines Arbeitswerkzeugs eines mobilen Arbeitsgeräts zu schaffen, mit dem das Entstehen von Schwingungen beim Abbremsen des Arbeitsgerätes mit minimalem Aufwand vermeidbar oder zumindest auf ein akzeptables Maß begrenzbar ist.

Diese Aufgabe wird durch eine hydraulische Steueranordnung mit den Merkmalen des Patentanspruchs 1 gelöst.

Erfindungsgemäß hat die hydraulische Steueranordnung eine Schwingungsdämpfungseinrichtung zur Dämpfung der vorgenannten Schwingungen, mit zwei gegenläufig angeordneten vorgesteuerten Sperrventilen, die in einer Verbindungsleitung zwischen dem Druckmittelvorlauf und -ablauf angeordnet sind. Die Sperrventile sind jeweils in Öffnungsrichtung vom Druck im Ablauf bzw. im Vorlauf und in Schließrichtung ebenfalls von diesem Druck und mit der Kraft einer Feder beaufschlagt. Nach einem vorbestimmten Hub eines Steuerschiebers eines die Druckmittelströmung zum und vom Verbraucher steuernden Wegeventils wirkt in Schließrichtung auf das ablaufseitige Sperrventil nur noch der Tankdruck oder ein vergleichbar niedriger Druck, so dass der erhöhte Druck im Ablauf ausreicht, um das Sperrventil gegen die Kraft der Feder und gegen den nun wirksamen Niederdruck zu öffnen, so dass der Druck zwischen Vorlauf- und Ablaufleitung ausgeglichen und die genannten Schwingungen gedämpft werden können.

Die erfindungsgemäße Einrichtung mit zwei vorgesteuerten Sperrventilen (oder ähnlich wirkenden ventilanordnungen) ist äußerst einfach aufgebaut und lässt sich daher einfacher und billiger als die vorbeschriebenen Konstruktionen herstellen.

Zur Dämpfung Druckschwankungen kann in der Verbindungsleitung zwischen den beiden Sperrventilen eine Dämpfungsdüse vorgesehen werden.

Die erfindungsgemäße hydraulische Steueranordnung ist besonders kompakt aufgebaut, wenn die beiden Sperrventile in den Steuerschieber integriert sind, so dass durch Austausch des Steuerschiebers eine Nachrüstung bestehender Anlagen ermöglicht ist.

Bei derartigen Lösungen wird es bevorzugt, wenn der Steuerschieber eine Axialbohrung hat, die die Verbindungsleitung ausbildet und in die die beiden Sperrventile eingesetzt sind.

Bei einer vorteilhaften Variante ist diese Axialbohrung beidseitig zu Federräumen für eine Feder des jeweiligen Sperrventils über eine Radialschulter erweitert, die einen Ventilsitz für einen Ventilkörper des Sperrventils ausbildet.

Der Ventilkörper des Sperrventils wird vorteilhafter Weise mit einer Flächendifferenz ausgeführt, wobei die in Öffnungsrichtung wirksame Ringfläche mit dem Ablaufdruck beaufschlagbar ist.

Die Kanalführung ist besonders einfach, wenn der Federraum des Sperrventils jeweils über Manteldurchbrüche des Steuerschiebers nach einem vorbestimmten Hub mit dem Tankanschluss oder einer Niederdruckseite verbindbar ist, so dass nach diesem Hub der Federraum druckentlastet ist und entsprechend die in Schließrichtung auf den Schließkörper wirkenden Kräfte verringert werden.

Bei einer bevorzugten Variante ist der Ventilkörper als Hohlkolben ausgeführt und hat in einem radial zurückgesetzten Bereich seines Kolbenmantels eine Düsen-Querbohrung, die mit einem Bohrungsstern des Steuerschiebers zusammenwirkt, um den Federraum mit dem Druck im Ablauf zu beaufschlagen.

Der Hub des Ventilkörpers des Sperrventils lässt sich durch eine in den Steuerschieber eingesetzte Anschlaghülse begrenzen.

Bei einem Ausführungsbeipiel der Erfindung ist im Mantel des Steuerschiebers eine Düse ausgebildet, über die der Federraum des ablaufseitigen Sperrventils mit dem Druck im Ablauf beaufschlagbar ist. Diese Düse wird nach einem Anfangshub des Steuerschiebers zugesteuert. Durch diese Maßnahme wird das ablaufseitige Sperrventil durch den im Ablauf wirkenden Druck zugehalten, obwohl sein Federraum über den Manteldurchbruch mit dem Tankraum verbunden ist, so dass die erfindungsgemäße Verbindungsleitung bei einem geringen Hub des Steuerschiebers nicht aufgesteuert werden kann. Dadurch lässt sich verhindern, dass beispielsweise ein Ausleger eines Mobilbaggers in einer Hanglage nicht aufgrund seines Eigengewichtes hangabwärts ausschwenkt, obwohl er in Gegenrichtung (mit geringer Auslenkung des Steuerschiebers) angesteuert ist. Diese Düse ist parallel zur Düsenbohrung angeordnet und kann durch den Ventilkörper des Sperrventils zugesteuert werden.

Bei einer vorteilhaften Ausführungsform wird die Schließbewegung der Ventilkörper der Sperrventile dadurch gedämpft, dass das Spiel zwischen Ventilkörper und einer Führung relativ eng ausgeführt ist.

Sonstige vorteilhafte Weiterbildungen der Erfindung sind Gegenstand weiterer Unteransprüche.

Im folgenden wird ein bevorzugtes Ausführungsbeispiel der Erfindung anhand schematischer Zeichnungen näher erläutert. Es zeigen:
Figur 1 ein Schaltschema einer erfindungsgemäßen Steueranordnung;
Figur 2 einen Schnitt durch ein Proportionalventil für eine Steueranordnung gemäß Figur 1;
Figur 3 eine Detaildarstellung des Proportionalventils aus Figur 2 und
Figur 4 eine Detaildarstellung eines Wegeventils eines weiteren Ausführungsbeispiels einer erfindungsgemäßen Steueranordnung.

Figur 1 zeigt ein Schaltschema einer Steueranordnung 1, über die Schwenkzylinder 2, 4 eines mobilen Arbeitsgerätes, beispielsweise eines Baggerladers ansteuerbar sind, um dessen eine Schaufel 6 tragenden Ausleger 8 in Horizontalrichtung, d. h. parallel zum Boden (Zeichenebene in Figur 1) zu verschwenken. Diese Schwenkzylinder 2, 4 sind am Rahmen des Baggerladers in Horizontalrichtung nebeneinander liegend abgestützt und wirken über eine Lenkeranordnung 10 auf den Ausleger 8.

Die Druckmittelversorgung der beiden Schwenkzylinder 2, 4 wird über einen Steuerblock gesteuert, über den Druckräume der Schwenkzylinder 2, 4 mit einer Verstellpumpe 12 oder einem Tank T verbindbar sind.

Der Steuerblock besteht aus einer Anzahl von Ventilscheiben, von denen eine Ventilscheibe 14 den beiden Schwenkzylindern 2, 4 zugeordnet ist, während die anderen Ventilscheiben weiteren Verbrauchern des Baggerladers, beispielsweise dem Schwenkzylinder für die Schaufel, dem Schwenkzylinder zum Verschwenken des Auslegers in Vertikalrichtung, dem Drehwerksantrieb etc. zugeordnet sind. Der Grundaufbau eines derartigen Steuerblocks ist im RD-Merkblatt der Anmelderin mit der Nr. RD 64 127 beschrieben, so dass hier nur auf die erfindungswesentlichen Elemente eingegangen werden muss.

Die die erfindungsgemäße Steueranordnung ausbildende Ventilscheibe 14 besteht im Wesentlichen aus einer LS-Wegeventilanordnung 16 mit einem proportional verstellbaren Wegeventil, über das die Druckmittelströmungsrichtung und die Druckmittelgeschwindigkeit einstellbar ist. Dieses Wegeventil bildet eine Zumessblende aus, der eine Druckwaage der LS-Wegeventilanordnung zugeordnet ist. Bei LS-Systemen mit nachgeschalteten Druckwaagen wird erreicht, dass bei ausreichend gelieferter Druckmittelmenge unabhängig von den Lastdrücken der hydraulischen Verbraucher eine bestimmte Druckdifferenz über den Zumessblenden besteht, so dass die Druckmittelgeschwindigkeit unabhängig vom Individuellen Lastdruck des Verbrauchers ist. Der höchste Lastdruck der über den Steuerblock angesteuerten Verbraucher wird über eine LS-Leitung 13 mit Wechselventilen abgegriffen und zu einem Pumpenregler der Verstellpumpe 12 geführt, so dass diese einen Pumpendruck liefert, der bei hinreichender Versorgung aller Verbraucher um eine vorbestimmte Druckdifferenz über dem höchsten Lastdruck liegt. Hinsichtlich Einzelheiten von LS-Systemen sei auf die DE 199 04 616 A1 verwiesen.

Die Ventilscheibe 14 hat einen Druckmittelzulauf P und einen Druckmittelrücklauf S sowie zwei Arbeitsanschlüsse A, B die mit den Schwenkzylindern 2, 4 verbunden sind. Bei der dargestellten Geometrie sind die Arbeitsanschlüsse A, B jeweils mit Ringräumen 18, 20 der Schwenkzylinder 2, 4 verbunden, die ihrerseits über Diagonalleitungen mit dem Zylinderraum 22, 24 des jeweils anderen Schwenkzylinders 2, 4 verbunden sind. Die beiden Arbeitsanschlüsse A, B der Ventilscheibe 14 sind über einen Vorlauf 26 bzw. einen Ablauf 28 mit den Schwenkzylindern 2, 4 verbunden. Zur Dämpfung der eingangs beschriebenen Schwingungen ist die Ventilscheibe 14 mit einer Schwingungsdämpfungseinrichtung 30 ausgebildet, die in Figur 1 mit einer doppelt gepunkteten Linie angedeutet ist. Diese Schwingungsdämpfungseinrichtung 30 hat zwei gegenläufig angeordnete, vorgesteuerte Sperrventile 32, 34, die in einer den Vorlauf 26 mit dem Ablauf 28 verbindenen Verbindungsleitung 36 angeordnet sind. Zwischen den beiden Sperrventilen 32, 34 ist eine Dämpfungsdüse 38 zur Dämpfung hochfrequenter Druckschwankungen ausgebildet.

Die Sperrventile 32, 34 sind jeweils in Öffnungsrichtung über einen Entsperrkanal 40, 42 und in Schließrichtung über einen Kanal 44, 46 mit dem Druck im Vorlauf 26 bzw. im Ablauf 28 beaufschlagt. Wie im folgenden noch näher erläutert wird, kann ein in Schließrichtung wirksamer Steuerraum der Sperrventile 32, 34 jeweils über eine Entlastungseinrichtung 48, 50 zum Tank T hin verbunden werden. Diese Entlastungseinrichtung 48, 50 steuert die Verbindung zum Tank T erst nach einem vorbestimmten Anfangshub eines Steuerschiebers der LS-Wegeventilanordnung 16 auf.

In Figur 2 wird nun eine konkrete Ausgestaltung der Schwingungsdämpfungseinrichtung 30 erläutert, bei der diese in den Steuerschieber 52 integriert ist.

Die in Teilansicht dargestellte Ventilscheibe 14 hat eine Ventilbohrung 54, in der der Steuerschieber 52 axialverschiebbar geführt ist. Am Aussenumfang des Steuerschiebers sind eine Vorlaufsteuernut 56, zwei Verbindungssteuernuten 58, 60 und eine Ablaufsteuernut 62 ausgebildet.

Die Ventilbohrung 54 ist in Radialrichtung zu einem Tankraum 64, einem Vorlaufraum 66 einem stromabwärts der nicht dargestellten LS-Druckwaage angeordneten Verbindungsraum 68, einem stromaufwärts der LS-Druckwaage angeordneten Druckwaagenraum 70, einem Zulaufraum 72, einem stromabwärts der Druckwaage angeordneten weiteren Verbindungsraum 74, einem Ablaufraum 76 und einem weiteren Tankraum 78 erweitert.

An den benachbarten Ringstirnflächen der Verbindungssteuernut 58 und der Verbindungssteuernut 60 sind Steuerkanten 80, 82 mit Feinsteuerkerben (nicht dargestellt) ausgebildet, über die bei einer Axialverschiebung des Steuerschiebers 52 nach links oder rechts in Figur 2, eine Verbindung vom Zulaufraum 72 zum Druckwaagenraum 70 aufsteuerbar ist.

Über zwei durch die Ablaufsteuernut 62 gebildete Steuerkanten 84, 86 kann die Verbindung vom Ablaufraum 76 zum Tankraum 78 bzw. zum Verbindungsraum 74 aufgesteuert werden. Die zwei von der Vorlaufsteuernut 56 gebildete Steuerkanten 88, 90 steuern bei einer Axialverschiebung des Steuerschiebers 52 die Verbindung vom Vorlaufraum 66 zum Tankraum 64 bzw. vom Verbindungsraum 68 zum Vorlaufraum 66 auf. Alle genannten Steuerkanten sind mit Feinsteuerkerben ausgeführt (siehe auch das genannte RD-Merkblatt).

Der Steuerschieber 52 hat eine Axialbohrung, über die die Verbindungsleitung 46 gemäß Figur 1 ausgebildet ist. In dieser Verbindungsleitung 46 sind das dem Vorlauf zugeordnete Sperrventil 32 und das dem Rücklauf zugeordnete Sperrventil 34 angeordnet. Im Strömungsbereich zwischen den Sperrventilen 32, 34 ist in die Verbindungsleitung 46 ein Düsenkörper eingesetzt, der die Dämpfungsdüse 38 ausbildet.

Die stirnseitigen Endabschnitte der Verbindungsleitung 46 sind jeweils durch in den Steuerschieber 52 eingeschraubte Verschlussschrauben 92 abgesperrt, wobei in Figur 2 nur die linke Verschlussschraube 92 dargestellt ist.

Die beiden vorgesteuerten Sperrventile 32, 34 haben einen identischen Aufbau, der im folgenden anhand Figur 3 erläutert wird, die das Sperrventil 32 in vergrößerter Darstellung zeigt.

Dem gemäß ist die Verbindungsleitung 46 zu seinen beiden Endabschnitten hin stufenförmig erweitert, so dass ein Ventilsitz 94 und ein sich daran anschließender Federraum 96 ausgebildet werden. Gegen den Ventilsitz 94 ist ein als Hohlkolben ausgeführter Ventilkörper 98 mittels einer Feder 100 vorgespannt, die ihrerseits an einer Stützhülse 102 abgestützt ist, die in den Federraum 96 eingesetzt und von der Verschlussschraube 92 in Axialrichtung lagefixiert ist.

Der Ventilkörper 98 ist zum Ventilsitz 94 hin zurückgestuft, wobei sein maximaler Aussendurchmesser dem Durchmesser des Federraums 96 entspricht, wobei der Ventilkörper 98 zum Ventilsitz 94 hin zurückgestuft ist. Der radial zurückgesetzte Teil 102 des Ventilkörpers 98 bildet mit der Innenumfangswandung des Steuerschiebers 52 einen ringförmigen Vorsteuerraum 104, der über einen Bohrungsstern 106 des Steuerschiebers 52 mit dem Vorlaufraum 66 verbunden ist.

In dem radial zurückgesetzten Teil 102 des Ventilkörpers 98 ist eine Düsenbohrung 108 ausgebildet, die im Innenraum des Ventilkörpers 98 mündet, so dass durch diese Düsenbohrung 108 der Vorsteuerraum 104 mit dem Federraum 96 verbunden ist.

Der Mantel des Steuerschiebers 52 ist mit Manteldurchbrüchen 110 versehen, die in der dargestellten Grundposition des Steuerschiebers 52 von einem Ringsteg 112 zwischen dem Vorlaufraum 66 und dem Tankraum 64 überdeckt sind. Bei einer Axialverschiebung des Steuerschiebers 52 aus dieser Neutralposition nach links werden diese Durchbrüche 110 aufgesteuert, so dass eine Verbindung des Federraums 96 mit dem Tankraum 64 geöffnet und der Ventilkörper 98 in Öffnungsrichtung entlastet wird. Der Öffnungsquerschnitt der Düsenbohrung 108 ist wesentlich geringer als derjenige der aufgesteuerten Manteldurchbrüche 110, so dass der zum Tank T hin abströmende Druckmittelvolumenstrom größer ist als der über die Düsenbohrung 108 zuströmende Druckmittelvolumenstrom. Die Anschlaghülse 101 ist so ausgebildet, dass die Rückseite des Ventilkörpers 98 die Mantedurchbrüche 110 nicht zusteuern kann.

Wie bereits erwähnt, ist der Aufbau des vorgesteuerten Sperrventils 34 identisch, so dass diesbezügliche Erläuterungen entbehrlich sind.

In der dargestellten Grundposition der Sperrventile 32, 34 sind diese durch die Kraft der Feder 100 und durch den Druck im Vorlaufraum 66 bzw. im Ablaufraum 76 in Schließrichtung und in Öffnungsrichtung vom Druck in der Verbindungsleitung 46 und von dem auf die Ringstirnfläche des Ventilkörpers wirkenden Druck im Vorlaufraum 66 bzw. im Ablaufraum 76 beaufschlagt. Diese Ringstirnfläche entspricht der Flächendifferenz zwischen dem Ventilsitz und dem größeren Aussendurchmesser des Ventilkörpers 98. Die Manteldurchbrüche 110 (rechts in Figur 2) des Steuerschiebers 52 sind dabei durch den Ringsteg 112 gesperrt, so dass im Federraum des Sperrventils 34 der Druck im Ablaufraum 76 anliegt.

Es sei nun angenommen, dass der Ausleger 8 verschwenkt wird, wobei beispielsweise der Ringraum 18 des Schwenkzylinders 2 und der Zylinderraum 24 des Schwenkzylinders 4 mit Druckmittel versorgt werden und die beiden anderen Druckräume 20, 22 mit dem Tank T verbunden werden, so dass der Ausleger 8 in der Darstellung gemäß Figur 1 nach links verschwenkt.

Dazu wird der Steuerschieber 52 über ein Vorsteuergerät mit einer Steuerdruckdifferenz beaufschlagt, so dass er aus der dargestellten Neutralstellung nach rechts (Figur 2) verschoben wird. Dadurch wird über die Steuerkante 80 die Verbindung vom Zulaufraum 72 zum Druckwaagenraum 70 aufgesteuert, das Druckmittel strömt über die Druckwaage in den Verbindungsraum 68. Durch die Steuerkante 88 wird dessen Verbindung zum Vorlaufraum 66 aufgesteuert, so dass das Druckmittel über den Vorlaufraum 66 und den Arbeitsanschluss A zu den Druckräumen 18, 24 der Schwenkzylinder 2, 4 strömen kann. Dabei stellt sich die Druckwaage in eine Regelposition ein, in der der Druckabfall über der Zumessblende (aufgesteuerter Querschnitt zwischen Zulaufraum 72 und dem Druckwaagenraum 70) lastdruckunabhängig konstant gehalten wird.

Durch die Axialverschiebung des Steuerschiebers 52 nach rechts wird auch die Verbindung vom Ablaufraum 76 zum Tankraum 78 aufgesteuert, so dass das Druckmittel aus den Druckräumen 22, 20 der Schwenkzylinder 2, 4 zum Tank T abströmen kann. Der Ausleger 8 wird entsprechend nach links beschleunigt und bewegt sich dann mit konstanter Geschwindigkeit. Da der Steuerschieber 52 aus seiner in Figur 2 dargestellten Position nach rechts verschoben ist, sind die dem Sperrventil 32 zugeordneten Manteldurchbrüche 110 durch den Ringsteg 112 abgesperrt, so dass der Ventilkörper 98 des Sperrventils 32 in Schließrichtung von dem vorlaufseitigen Druck beaufschlagt ist, dessen Federraum 96 (siehe Figur 3) über den Bohrungsstern 106 und die Düsenbohrung 108 mit dem Vorlaufraum 66 verbunden ist.

Der dem ablaufseitigen Sperrventil 34 zugeordnete Manteldurchbruch 110 des Steuerschiebers 52 ist zum Tankraum 78 hin aufgesteuert, so dass die Rückseite des Ventilkörpers 98 des Sperrventils 34 entlastet ist. Je nach Druckverhältnissen im Ablauf kann auch bei konstanter Geschwindigkeit des Auslegers 8 der Ventilkörper 98 des Sperrventils 34 durch den auf seine Ringstirnfläche wirkenden Druck im Ablaufraum 76 von seinem Ventilsitz 94 abgehoben werden, so dass der Ablaufdruck auch in der Verbindungsleitung 36 anliegt und den Ventilkörper 98 des Sperrventils 32 in Öffnungsrichtung beaufschlagt. Dieses bleibt bei konstanter Auslegergeschwindigkeit jedoch in seiner Schließstellung, da rückseitig der wesentlich höhere Zulaufdruck wirkt.

Sobald der Ausleger 8 seine gewünschte Schwenkposition erreicht hat, wird das Vorsteuergerät zurückgestellt und der Ausleger 8 entsprechend schnell abgebremst. Der Ausleger versucht aufgrund seiner Massenträgheit sich weiter zu bewegen, so dass der Druck in den Druckräumen 22, 20 der Schwenkzylinder 2, 4 - wie eingangs beschrieben - ansteigt. Dies führt zu einem Ansteigen des Drucks im Ablauf 28. Dieser Druck liegt auch im Vorsteuerraum 104 am rechten Endabschnitt des Steuerschiebers 52 (siehe Figur 2) an, so dass die aus der Flächendifferenz des Vorsteuerkolbens 98 resultierende Ringstirnfläche des Sperrventils 34 mit diesem erhöhten Ablaufdruck beaufschlagt ist.

Solange der Steuerschieber 52 den in Figur 2 angedeuteten Anfangshub h nicht überführt hat, ist die Rückseite des ablaufseitigen Sperrventils 34 mit dem Druck im Ablaufraum 76 beaufschlagt, so dass dessen Ventilkörper in die Schließposition vorgespannt ist. Nach dem Anfangshub h der bei einer schnellen Auslegerbewegung in der Regel überfahren wird, ist der Federraum 96 des Sperrventils 34 über die Manteldurchbrüche 110 am rechten Endabschnitt des Steuerschiebers 52 zum Tankraum 78 hin entlastet, so dass der Ventilkörper 98 des Sperrventils 34 durch den auf seine Ringstirnfläche wirkenden erhöhten Druck im Ablaufraum 76 gegen die Kraft der Feder 100 geöffnet werden kann, und die Verbindungsleitung 46 aufgesteuert wird. Der Ventilkörper 98 des Sperrventils 32 (Figur 3) wird dann in Öffnungsrichtung von dem Druck im Ablaufraum 76 beaufschlagt, wobei in Schließrichtung die Kraft der Feder 100 und der Druck im Zulaufraum 66 wirkt, der beim Abbremsen geringer als der Druck im Ablauf ist. Das vorgesteuerte Sperrventil 32 öffnet ebenfalls, so dass über die Verbindungsleitung 46 eine Ausgleichsströmung vom Ablauf 28 zum Vorlauf 26 erfolgt und diese zu Schwingungen führende Drücküberhöhung sehr schnell abgebaut wird.

Da der Steuerschieber 52 zum Abbremsen in seine in Figur 2 dargestellte Neutralposition zurückgeführt wird, wird entsprechend auch die Verbindung der Manteldurchbrüche 110 mit dem Tankraum 78 zugesteuert, so dass der Ventilkörper 98 des ablaufseitigen Sperrventils 34 wieder in Schließrichtung mit dem Ablaufdruck beaufschlagt wird. Gleichzeitig würde auch der Ventilkörper 98 des Sperrventils 32 in seine Schließrichtung zurückgeführt werden - die erfindungsgemäße Dämpfung könnte nicht mit der erforderlichen Effektivität durchgeführt werden. Um das vorzeitige Schließen der Sperrventile 32, 34 zu verhindern, sind die Schließkörper 98 mit relativ enger Passung im Steuerschieber 52 geführt, so alleine durch diese Passung eine Dämpfungswirkung erzielt wird und eine Abdichtung des Federraums (96) erfolgt. Eine zusätzliche Dämpfung erfolgt über die Dämpfungsdüse 38 in der Verbindungsleitung 36. Die Dämpfung der Ventilkörperschließbewegung der Sperrventile 32, 34 ist so gewählt, dass die Schließbewegung so lange verzögert wird, bis die genannten Schwingungen beim Abbremsen des Auslegers 8 abgebaut sind.

Nach dem Abbau der Drucküberhöhung im Ablauf 76 sind die Sperrventile 32, 34 wieder in ihre Schließstellung zurückbewegt und entsprechend die Verbindungsleitung 46 zugesteuert.

Um zu verhindern, dass die Verbindungsleitung 36 in der vorbestimmten Weise bereits bei geringen Auslenkungen des Steuerschiebers 52, d. h. bei schnellen Bewegungen des Stellhebels des Vorsteuergerätes mit kleiner Amplitude, aufgesteuert wird, kann die Steueranordnung gemäß Figur 4 modifiziert werden. Dabei sind im Mantel des Steuerschiebers 52 zwei Düsen 114, 116 vorgesehen, über die jeweils die Federräume 96 der Sperrventile 32, 34 direkt mit dem Vorlaufraum 66 bzw. dem Ablaufraum 76 verbunden sind. Die Düse 116 verbindet bei einer Verschiebung des Steuerschiebers 52 nach rechts zusätzlich zur Düsenbohrung 108 den Federraum 96 des Sperrventils 34 mit dem Ablaufraum 76, so dass aufgrund des größeren wirksamen Verbindungsquerschnitts das ablaufseitige Sperrventil 34 zugehalten wird, obwohl die Manteldurchbrüche 110 die Verbindung zum Tank aufgesteuert haben. Diese ablaufseitige Düse 116 wird bei einer Axialverschiebung des Steuerschiebers 52 nach einem bestimmten Hub s (Figur 4), der größer ist als der vorbeschriebene Hub h zugesteuert, so dass das Sperrventil 34 hinsichtlich der Funktion während des folgenden Hubes dem vorbeschriebenen Ausführungsbeispiel entspricht. Bei der in Figur 4 dargestellten Lösung ist die rückseitige Stirnfläche der Ventilkörper 98 jeweils mit einer Fase 118 versehen, so dass der Mündungsbereich der Düsen 114, 116 in der Schliessstellung des Ventilkörpers 98 nicht überdeckt ist.

Die Düsen 114, 116 haben bei großen Auslenkungen des Steuerschiebers (Hub > s) keine oder eine vernachlässigbare Wirkung, da diese bei ausgelenktem Steuerschieber 52 zugesteuert sind und während der vorstehend beschriebenen gedämpften Schließbewegung der Ventilkörper 98 der Sperrventile 32, 34 von der angefasten Rückseite der Ventilkörper 98 zugesteuert sind, solange diese vom Ventilsitz 94 abgehoben sind. Erst bei Abbau der Schwingungen und beim Aufsetzen der Ventilkörper 98 auf ihren Ventilsitz 94 werden diese Düsen 114, 116 wieder aufgesteuert.

Mit der in Figur 4 dargestellten Variante lässt sich beispielsweise verhindern, dass bei schnellem und kurzhubigem Verstellen des Steuerschiebers 52 und bei Hanglage des Baggerladers, dessen Ausleger 8 hangabwärts absinkt, obwohl der Steuerschieber 52 so angesteuert wurde, dass eine hangaufwärts gerichtete Auslegerbewegung ausgeführt werden soll. D. h., die Wirkung der erfindungsgemäßen Dämpfungseinrichtung wird durch die zusätzlichen Düsen 114, 116 bei geringen Hüben des Steuerschiebers 52 übersteuert und die eingangs beschriebenen Schwingungen in Kauf genommen. Diese sind jedoch bei den schnellen, kurzhubigen Steuerbewegungen akzeptabel, da der Ausleger 8 dann nur entsprechend geringfügige Bewegungen ausführt.

Die beiden Entlastungseinrichtungen 48, 56 (gemäß Figur 1) sind bei den in den Figuren 2, 3 und 4 beschriebenen Ausführungsbeispielen durch die Manteldurchbrüche 110 des Steuerschiebers 52 gebildet, über die die Verbindungen des Federraums 96 zum Tankraum 64 aufsteuerbar sind und die bei kurzen Hüben h des Steuerschiebers 52 aus seiner Neutralposition heraus zugesteuert sind. Die in Figur 1 angedeuteten Entsperrkanäle 40, 42 sind bei den konkreten Ausführungsbeispielen durch die Bohrungssterne 106 und die Vorsteuerräume 104 gebildet, über die in Öffnungsrichtung wirksamen Ringstirnflächen der Ventilkörper 98 der Sperrventile 32, 34 mit dem Druck im Vorlauf 26 bzw. im Ablauf 28 beaufschlagt sind.

Offenbart ist eine hydraulische Steueranordnung zur Ansteuerung eines ein Arbeitswerkzeug eines mobilen Arbeitsgeräts betätigenden hydraulischen Verbrauchers, der mit einer Schwingungsdämpfungseinrichtung zur Dämpfung von Schwingungen beim Abbremsen des Arbeitswerkzeugs versehen ist. Erdindungsgemäß hat die Schwingungsdämfungseinrichtung zwei gegenläufig angeordnete vorgesteuerte Sperrventile, die in einer Verbindungsleitung zwischen einem Druckmittelzulauf und einem Druckmittelablauf angeordnet sind. Die Sperrventile werden in Öffnungsrichtung vom Druck im Ablauf bzw. im Vorlauf und in Schließrichtung ebenfalls von diesem Druck und der Kraft einer Feder beaufschlagt. Nach einem vorbestimmten Anfangshub eines Steuerschiebers der Steueranordnung kann der in Schließrichtung auf das ablaufseitige Sperrventil wirkende Druck abgebaut werden, so dass dieses vom Druck im Ablauf geöffnet und die Verbindungsleitung zwischen Vorlauf und Rücklauf aufgesteuert wird.

### Bezugszeichenliste:

- 1: Steueranordnung
- 2: Schwenkzylinder
- 4: Schwenkzylinder
- 6: Schaufel
- 8: Ausleger
- 10: Lenkanordnung
- 12: Verstellpumpe
- 14: Ventilscheibe
- 16: LS-Wegeventilanordnung
- 18: Ringraum
- 20: Ringraum
- 22: Zylinderraum
- 24: Zylinderraum
- 26: Vorlauf
- 28: Ablauf
- 30: Schwingungsdämpfungseinrichtung
- 32: Sperrventil
- 34: Sperrventil
- 36: Verbindungsleitung
- 38: Dämpfungsdüse
- 40: Entsperrkanal
- 42: Entsperrkanal
- 44: Kanal
- 46: Kanal
- 48: Entlastungseinrichtung
- 50: Entlastungseinrichtung
- 52: Steuerschieber
- 54: Ventilbohrung
- 56: Vorlaufsteuernut
- 58: Verbindungssteuernut
- 60: Verbindungssteuernut
- 62: Ablaufsteuernut
- 64: Tankraum
- 66: Vorlaufraum
- 68: Verbindungsraum
- 70: Druckwaagenraum
- 72: Zulaufraum
- 74: Verbindungsraum
- 76: Ablaufraum
- 78: Tankraum
- 80: Steuerkante
- 82: Steuerkante
- 84: Steuerkante
- 86: Steuerkante
- 88: Steuerkante
- 90: Steuerkante
- 92: Verschlussschrauben
- 94: Ventilsitz
- 96: Federraum
- 98: Ventilkörper
- 100: Feder
- 101: Anschlaghülse
- 102: zurückgesetzter Ventilkörper
- 104: Vorsteuerraum
- 106: Bohrungsstern
- 108: Düsenbohrung
- 110: Manteldurchbruch
- 112: Ringsteg
- 114: Düse
- 116: Düse
- 118: Fase

## Patentansprüche

1. Hydraulische Steueranordnung zur Ansteuerung eines ein Arbeitswerkzeug (8) eines mobilen Arbeitsgeräts betätigenden hydraulischen Verbrauchers (2, 4), mit einem Steuerblock, über dessen Steuerschieber (52) eine Pumpe (12) und ein Tank (T) mit einem an den Verbraucher (2, 4) angeschlossenen Druckmittel-Vorlauf (26) oder einem Druckmittel-Ablauf (28) verbindbar sind und mit einer Schwingungsdämpfungseinrichtung (30), über die durch Aufsteuern einer Verbindungsleitung (36) zwischen Vorlauf (26) und Ablauf (28) Schwingungen beim Abstoppen des Arbeitswerkzeuges (8) dämpfbar sind, **dadurch gekennzeichnet, dass** die Schwingungsdämpfungseinrichtung (30) zwei in der Verbindungsleitung (36) gegenläufig angeordnete vorgesteuerte Sperrventile (32, 34) hat, über die bei Ansteigen des Drucks im Ablauf (28) die Verbindungsleitung (36) aufsteuerbar ist, wobei die Sperrventile (32, 34) in Öffnungsrichtung vom Druck im Vorlauf (26) bzw. im Ablauf (28) und in Schließrichtung ebenfalls von diesem Druck und der Kraft einer Feder beaufschlagbar sind und wobei in einer vorbestimmten Stellung des Steuerschiebers (52) das ablaufseitige Sperrventil (32, 34) in Schließrichtung mit Tankdruck oder einem sonstigen Niederdruck beaufschlagbar ist.

2. Steueranordnung nach Patentanspruch 1, wobei zwischen den Sperrventilen (32, 34) eine Dämpfungsdüse (38) in der Verbindungsleitung (36) angeordnet ist.

3. Steueranordnung nach Patentanspruch 1 oder 2, wobei die Verbindungsleitung (36) und die Sperrventile (32, 34) in den Steuerschieber (52) integriert sind.

4. Steueranordnung nach Patentanspruch 3, wobei der Steuerschieber (52) eine Axialbohrung hat, in die die Sperrventile (32, 34) eingesetzt sind.

5. Steueranordnung nach Patentanspruch 4, wobei die Axialbohrung beidseitig zu Federräumen (96) für eine Feder (100) des jeweiligen Sperrventils (32, 34) erweitert ist, über die ein Ventilkörper (98) gegen einen durch eine Radialschulter der Axialbohrung ausgebildeten Ventilsitz (94) vorgespannt ist.

6. Steueranordnung nach Patentanspruch 5, wobei der Ventilkörper (98) mit Flächendifferenz ausgeführt ist, so dass eine in Öffnungsrichtung wirksame Ringfläche mit dem Ablaufdruck beaufschlagbar ist.

7. Steueranordnung nach Patentanspruch 5 oder 6, wobei der Steuerschieber (52) Manteldurchbrüche (110) hat, über die nach einem Hub (h) des Steuerschiebers (52) die Verbindung zwischen dem Federraum (96) und einem Tankanschluss (T) aufsteuerbar ist.

8. Steueranordnung nach Patentanspruch 6 oder 7, wobei der Ventilkörper (98) ein Hohlkolben ist und eine Düsenbohrung (108) aufweist und der Steuerschieber einen Bohrungsstern (106) hat, über die der Federraum (96) mit dem Ablaufdruck beaufschlagbar ist.

9. Steueranordnung nach einem der Patentansprüche 5 bis 8, wobei der Hub des Ventilkörpers (98) durch eine Anschlaghülse (101) begrenzt ist.

10. Steueranordnung nach einem der Patentansprüche 5 bis 9, mit zwei Düsen (114, 116) im Mantel des Steuerschiebers (52), über die die Federräume (96) der Sperrventile (32, 34) mit Zulaufdruck bzw. Ablaufdruck beaufschlagbar ist, wobei die ablaufseitige Düse (116) nach einem Anfangshub (s) des Steuerschiebers (52) und / oder durch den Ventilkörper (98) zusteuerbar ist.

11. Steueranordnung nach Patentanspruch 8 und 10, wobei die Düse (114) und die Düsenbohrung (108) parallel geschaltet sind.

12. Steueranordnung nach einem der Patentansprüche 5 bis 11, wobei der Ventilkörper (98) mit enger Passung im Steuerschieber (52) geführt ist, so dass entlang dieser Führung der Federraum (96) abgedichtet ist.

## Claims

1. Hydraulic control system for controlling a hydraulic consumer (2, 4) actuating a working tool (8) of a mobile equipment, comprising a control block, through the regulator (52) of which a pump (12) and a tank (T) may be connected with a pressure medium delivery (26) connected to the consumer (2, 4) or with a pressure medium-drain (28), and oscillation damping means (30) whereby oscillations during stopping of the working tool (8) may be attenuated by opening a connecting line (36) between delivery (26) and drain (28), **characterized in that** the oscillation damping means (30) comprise two pilot-controlled shut-off valves (32, 34) arranged in opposite directions in the connecting line (36), whereby the connecting line (36) may be opened when the pressure in the drain (28) rises, wherein the shut-off valves (32, 34) may be subjected to the pressure in the delivery (26) and in the drain (28), respectively, in the opening direction and also to this pressure and to the force of a spring in the closing direction, and wherein in a predetermined position of the regulator (52) the drain-side shut-off valve (32, 34) may be subjected to the tank pressure or to another low pressure in the closing direction.

2. The control system in accordance with claim 1, wherein an attenuation nozzle (38) is arranged in the connecting line (36) between the shut-off valves (32, 34).

3. The control system in accordance with claim 1 or 2, wherein the connecting line (36) and the shut-off valves (32, 34) are integrated into the regulator (52).

4. The control system in accordance with claim 3, wherein the regulator (52) has an axial bore wherein the shut-off valves (32, 34) are inserted.

5. The control system in accordance with claim 4, wherein the axial bore is enlarged on both sides into spring chambers (96) for a spring (100) of the respective shut-off valve (32, 34), whereby a valve body (98) is biased against a valve seat (94) formed by a radial shoulder of the axial bore.

6. The control system in accordance with claim 5, wherein the valve body (98) is executed with an area difference, so that an annular surface acting in the opening direction may be subjected to the drain pressure.

7. The control system in accordance with claim 5 or 6, wherein the regulator (52) has jacket recesses (110) whereby the connection between the spring chamber (96) and a tank port (T) may be controlled open following a stroke (h) of the regulator (52).

8. The control system in accordance with claim 6 or 7, wherein the valve body (98) is a hollow piston and has a nozzle bore (108), and the regulator has radial bores (106) whereby the spring chamber (96) may be subjected to the drain pressure.

9. The control system in accordance with any one of claims 5 to 8, wherein the stroke of the valve body (98) is limited by a stop sleeve (101).

10. The control system in accordance with any one of claims 5 to 9, comprising two nozzles (114, 116) in the jacket of the regulator (52), whereby the spring chambers (96) of the shut-off valves (32, 34) may be subjected to supply pressure and drain pressure, respectively, wherein the drain-side nozzle (116) may be closed following an initial stroke (s) of the regulator (52) and/or by the valve body (98).

11. The control system in accordance with claim 8 and 10, wherein the nozzle (114) and the nozzle (108) bore are arranged in parallel.

12. The control system in accordance with any one of claims 5 to 11, wherein the valve body (98) is guided in the regulator (52) in a close fit, so that the spring chamber (96) is sealed along this guidance.

## Revendications

1. Dispositif de commande hydraulique destiné à commander un accumulateur hydraulique (2, 4) actionnant un outil de travail (8) d'un dispositif de travail mobile, comportant un bloc de commande, dont la vanne pilote (52) permet de relier une pompe (12) et une cuve (T) à une conduite d'admission de fluide sous pression (26) raccordée à l'accumulateur (2, 4), ou à une conduite d'évacuation de fluide sous pression (28), et comportant un dispositif d'amortissement des vibrations (30), par l'intermédiaire duquel des vibrations générées lors de l'arrêt de l'outil de travail (8) peuvent être amorties par la commande d'ouverture d'une conduite de liaison (36) entre la conduite d'admission (26) et la conduite d'évacuation (28), **caractérisé en ce que** le dispositif d'amortissement des vibrations (30) comporte deux valves d'arrêt (32, 34) pilotées, qui sont agencées en sens opposé dans la conduite de liaison (36) et par l'intermédiaire desquelles il est possible de commander l'ouverture de la conduite de liaison (36) lorsque la pression augmente dans la conduite d'évacuation (28), de manière que les vannes d'arrêt (32, 34) peuvent être sollicitées dans le sens d'ouverture par la pression dans la conduite d'admission (26) ou dans la conduite d'évacuation (28) et dans le sens de fermeture également par cette pression et par la force d'un ressort, et que, lorsque la vanne pilote (52) est dans une position prédéterminée, la vanne d'arrêt (32, 34) du côté de la conduite d'évacuation peut être sollicitée dans le sens de fermeture par la pression régnant dans la cuve ou par une autre basse pression.

2. Dispositif de commande selon la revendication 1, dans lequel une buse d'atténuation (38) est montée dans la conduite de liaison (36) entre les valves d'arrêt (32, 34).

3. Dispositif de commande selon la revendication 1 ou 2, dans lequel la conduite de liaison (36) et les valves d'arrêt (32, 34) sont intégrées à la vanne de commande (52).

4. Dispositif de commande selon la revendication 3, dans lequel la vanne de commande (52) comporte un alésage axial, dans lequel sont insérées les valves d'arrêt (32, 34).

5. Dispositif de commande selon la revendication 4, dans lequel l'alésage axial est élargi de part et d'autre pour former des logements (96) destinés à recevoir un ressort (110) de la valve d'arrêt (32, 34) correspondante, par l'interrmédiaire duquel un corps de valve (98) est précontraint contre un siège de vanne (94) réalisé par un épaulement radial de l'alésage axial.

6. Dispositif de commande selon la revendication 5, dans lequel le corps de valve (98) est réalisé avec des surfaces différentes, de telle sorte qu'une surface annulaire, active dans le sens de l'ouverture, peut être sollicitée par la pression dans la conduite d'admission.

7. Dispositif de commande selon la revendication 5 ou 6, dans lequel la vanne de commande (52) comporte dans des passages (110) dans sa paroi latérale, par lesquels peut être commandée l'ouverture de la liaison entre le logement de ressort (96) et un raccord de cuve (T) après une course (h) de la vanne de commande (52).

8. Dispositif de commande selon la revendication 6 ou 7, dans lequel le corps de valve (98) est un piston creux et comporte un alésage de buse (108), et la vanne de commande comporte un couronnement d'alésage (106) par lequel le logement de ressort (96) peut être sollicité par la pression dans la conduite d'admission.

9. Dispositif de commande selon l'une quelconque des revendications 5 à 8, dans lequel la course du corps de valve (98) est limitée par un manchon de butée (101).

10. Dispositif de commande selon l'une quelconque des revendications 5 à 9, comportant deux buses (114, 116) réalisées dans la paroi latérale de la vanne de commande (52), par l'intermédiaire desquelles les logements de ressort (96) des valves d'arrêt (32, 34) peuvent être sollicités par la pression d'admission ou d'évacuation la buse (116) du côté conduite d'évacuation pouvant être commandée en fermeture après une course initiale (s) de la vanne de commande (52) et/ou par le corps de valve (98).

11. Dispositif de commande selon les revendications 8 et 10, dans lequel la buse (114) et l'alésage buse (108) sont parallèles.

12. Dispositif de commande selon l'une quelconque des revendications 5 à 11, dans lequel le corps de valve (98) est guidé avec un ajustement étroit dans la vanne de commande (52), de telle sorte que le logement de ressort (96) est rendu étanche le long de ce guidage.
